# FASCICULE DE BREVET EUROPEEN

(11) **EP 1 144 293 B1**
(45) Date de publication et mention de la délivrance du brevet: **20.08.2003**
(21) Numéro de dépôt: 00900537.2
(22) Date de dépôt: 07.01.2000
(51) Int. Cl.: B65H 31/06, B65H 29/14, B65H 29/66

(54) **DISPOSITIF D'EMPILAGE DE CAHIERS SOUS FORME DE CARTOUCHE**
VORRICHTUNG ZUM STAPELN VON SIGNATUREN IN FORM VON STANGEN
DEVICE FOR STACKING SECTIONS IN CARTRIDGE FORM

(30) Priorité: 08.01.1999 FR 9900140
(43) Date de publication de la demande: 17.10.2001
(73) Titulaire: Réalisations, Etudes & Commercialisation de Matériel pour l'Industrie, RECMI, 72400 La Ferté Bernard (FR)
(72) Inventeur: BODEREAU, Jean-Pierre, F-72400 La Ferté Bernard (FR)
(74) Mandataire: Laget, Jean-Loup
(86) Numéro de dépôt international: FR0000025
(87) Numéro de publication internationale: WO00040494

(56) Documents cités:
- EP-A- 0 741 101
- US-A- 4 172 531
- PATENT ABSTRACTS OF JAPAN vol. 018, no. 592 (M-1702), 11 novembre 1994 (1994-11-11) & JP 06 219622 A (DAINIPPON PRINTING CO LTD), 9 août 1994 (1994-08-09)
- PATENT ABSTRACTS OF JAPAN vol. 1995, no. " ", 30 juin 1995 (1995-06-30) & JP 07 053110 A (DAINIPPON PRINTING CO LTD), 28 février 1995 (1995-02-28)

## Description

La présente invention concerne un dispositif d'empilage de cahiers sous forme de cartouche, du type comportant une tête d'empilage à chemin d'amenée vertical d'une nappe de cahiers du haut vers le bas sur une table d'empilage horizontale, lesdits cahiers venant reposer sur la table d'empilage cote à côte de manière à former une cartouche de cahiers, le chemin d'amenée vertical des cahiers étant défini entre une première série de courroies d'entraînement définissant une paroi verticale intérieure et une seconde série de courroies d'entraînement extérieures s'étendant en regard de la paroi verticale intérieure jusqu'au ras de la partie supérieure des cahiers reposant sur la table d'empilage en cartouche au niveau du point d'empilage, un dispositif de réglage manuel ou automatique étant, de préférence, prévu pour amener les courroies extérieures au ras des cahiers de la cartouche en formation en fonction des dimensions des cahiers à empiler. Un tel dispositif est connu de US-A-4 172 531.

La première série de courroies forme donc une paroi verticale intérieure de la tête d'empilage, jusqu'à la table d'empilage tandis que la seconde série de courroies en regard de ladite paroi s'étend à l'extérieur de la tête d'empilage jusqu'au ras de l'extrémité supérieure des cahiers reposant sur la table d'empilage au point d'empilage. De ce fait, les courroies extérieures sont en contact avec les cahiers reposant sur la table d'empilage en cartouche en sortie du point d'empilage ce qui assure une bonne mise en place desdits cahiers dans la cartouche. La hauteur des courroies extérieures est donc, de préférence, réglable en fonction de la hauteur des cahiers à empiler.

Au cours d'un empilage, un bourrage de cahiers peut survenir, par exemple du fait de la présence de cahiers jetés accidentellement sur les convoyeurs d'amenée des cahiers ou encore du fait de cahiers mal pliés ou bien lorsque ceux-ci se collent entre eux et glissent mal les uns par rapport aux autres au niveau du point d'empilage.

Une surépaisseur due au bourrage des cahiers au point d'empilage survient alors et cette surépaisseur peut entraîner une détérioration du matériel d'empilage telle qu'une sortie des courroies d'entraînement hors de leurs guides ou encore la casse de certaines pièces mécaniques.

Afin d'éviter de telles détériorations, on a proposé des dispositifs de détection d'un bourrage permettant la détection d'une surépaisseur au point d'empilage et qui, en particulier, commandent l'arrêt de la production ou la déviation de la production vers un autre dispositif d'empilage lorsqu'un bourrage est détecté.

Ces dispositifs de détection peuvent comprendre une cellule de détection optique de la surépaisseur, ou bien les courroies d'entraînement extérieures des cahiers peuvent être montées sur un châssis basculant qui, lors d'une surépaisseur, bascule et actionne un interrupteur commandant l'arrêt de la production.

De tels dispositifs, s'ils permettent d'éviter une détérioration du matériel en commandant l'arrêt du fonctionnement du dispositif, ne permettent pas, en conséquence, une continuité dans la production et un opérateur doit intervenir pour pouvoir remettre en route cette production vers le dispositif d'empilage.

De plus, il est nécessaire de déterminer pour chaque production une épaisseur autorisée et une épaisseur interdite correspondant à la détection d'un bourrage et ce réglage étant tributaire de l'opérateur, il ne garantit pas toujours une bonne détection d'un bourrage.

En outre, ces dispositifs de détection du bourrage sont relativement lents à réagir. Ainsi, ces dispositifs détectent une surépaisseur à un moment où le bourrage est déjà effectif, un cahier s'étant par exemple immobilisé depuis longtemps en travers du point d'empilage et ayant provoqué cette surépaisseur caractéristique du bourrage. A vitesse de production élevée pour de grosses épaisseurs de cahiers, la détection du bourrage n'intervient pas de manière suffisamment rapide pour empêcher certaines courroies du chemin d'amenée vertical de sortir de leurs guides ou pour prévenir la casse de certaines pièces mécaniques.

Afin de pallier cet inconvénient, la présente invention a pour but de proposer un dispositif d'empilage du type mentionné comportant un dispositif permettant à la fois la détection rapide du bourrage mais permettant également d'évacuer ce bourrage au-delà du point d'empilage sans que la production soit arrêtée.

A cet effet, la présente invention a pour objet un dispositif d'empilage de cahiers sous forme de cartouche, du type comportant une tête d'empilage à chemin d'amenée vertical d'une nappe de cahiers du haut vers le bas sur une table d'empilage horizontale, lesdits cahiers venant reposer sur la table d'empilage côte à côte de manière à former une cartouche de cahiers, le chemin d'amenée vertical des cahiers étant défini entre une première série de courroies d'entraînement définissant une paroi verticale intérieure et une seconde série de courroies d'entraînement extérieures s'étendant en regard de ladite paroi verticale intérieure jusqu'au ras de la partie supérieure des cahiers reposant sur la table d'empilage en cartouche au point d'empilage, un dispositif de réglage manuel ou automatique étant, de préférence, prévu pour régler la hauteur des courroies extérieures et les amener au ras des cahiers de la cartouche en formation en fonction des dimensions des cahiers à empiler, caractérisé en ce qu'il comporte un dispositif de détection et d'évacuation d'une accumulation de cahiers ou bourrage de cahiers, comportant des moyens de mesure de la vitesse de défilement des cahiers dans le chemin d'amenée vertical, au moins des moyens de comparaison de cette vitesse mesurée par rapport à une valeur de vitesse correspondant à la vitesse d'avancement théorique des cahiers dans le dispositif d'empilage, ainsi que des moyens agencés pour effacer au moins partiellement du chemin d'amenée vertical les courroies d'entraînement extérieures, lors de la détection d'une vitesse de défilement des cahiers significative d'un bourrage et pour ramener lesdites courroies à leur position initiale lors de la détection d'une vitesse de défilement correspondant à la vitesse d'avancement théorique des cahiers.

Ainsi, lorsqu'un cahier se bloque, les autres viennent en butée derrière et s'arrêtent progressivement entre les courroies intérieures et extérieures et les cahiers ne peuvent plus glisser vers la table d'empilage. Ce blocage, ou plus précisément cette accumulation des cahiers située sensiblement au point d'empilage, provoque donc une modification mesurable de la vitesse de défilement des cahiers. De manière avantageuse, la mesure de la vitesse et la comparaison avec la vitesse théorique permettent de détecter une discordance entre la vitesse mesurée et la vitesse théorique, ce qui commande alors l'effacement au moins partiel des courroies d'entraînement extérieures du chemin d'amenée vertical.

De ce fait, les courroies extérieures étant effacées du chemin d'amenée vertical au voisinage du point d'empilage où a lieu l'accumulation de cahiers, lesdites courroies ne bloquent plus l'avancée de l'amas de cahiers et on libère l'accumulation des cahiers bloqués, ceux-ci étant alors entraînés dans la cartouche en formation sur la table d'empilage.

Dès que la vitesse des cahiers dans le chemin d'amenée vertical est mesurée et détectée conforme à la vitesse théorique, on ramène les courroies d'entraînement extérieures à leur position initiale de fonctionnement.

Ainsi, en effaçant les courroies d'entraînement extérieures, de préférence dès détection d'une vitesse de défilement des cahiers différente de la vitesse théorique, on a laissé s'évacuer l'accumulation de cahiers qui s'est trouvée entraînée au sein de la cartouche en formation sans qu'il soit nécessaire de stopper l'empilage des cahiers et avant qu'une surépaisseur liée au bourrage ne se forme réellement comme dans les systèmes par détection de surépaisseur.

Les cahiers mal positionnés du fait du bourrage peuvent ensuite être retirés ultérieurement de la cartouche par un opérateur.

Un tel dispositif de détection et d'évacuation d'un bourrage de cahiers est plus simple à mettre en oeuvre puisqu'il n'implique plus un dispositif nécessitant un réglage tel que la détermination de la surépaisseur à détecter en fonction de l'épaisseur des cahiers en production. Ce dispositif permet en outre une détection rapide et une correction également rapide et simple sans arrêt de la production.

De plus, même si l'opérateur oublie d'enlever un bourrage au sein de la cartouche en formation la production se poursuit.

De préférence, les moyens de mesure de la vitesse de défilement des cahiers dans le chemin d'amenée vertical sont constitués par un capteur mécanique associé à un détecteur inductif. Le capteur mécanique peut être une roue montée libre en rotation et maintenue en contact avec les cahiers défilant dans le chemin d'amenée vertical, dont on mesure la vitesse de rotation pour mesurer la vitesse de défilement des cahiers. Ainsi, la roue est de préférence une roue évidée symétriquement et le détecteur inductif émet un signal électrique dont la fréquence est proportionnelle à la vitesse de rotation de la roue. Cette information concernant la mesure de la vitesse est ensuite envoyée vers une unité logique comportant les moyens de comparaison qui traitent ladite information en comparant la vitesse détectée à une vitesse théorique de défilement des cahiers dans la tête d'empilage. De préférence, l'unité logique comporte également des moyens de lecture des informations reçues des moyens de mesure de la vitesse, une mémoire dans laquelle est stockée au moins la vitesse théorique d'avancement des cahiers ainsi que des moyens de commande des moyens agencés pour effacer les courroies extérieures.

Selon une première forme de réalisation, les moyens agencés pour effacer au moins partiellement du chemin d'amenée vertical les courroies d'entraînement extérieures et les ramener à leur position initiale, sont constitués par des moyens d'entraînement en translation des courroies d'entraînement extérieures, le long de la paroi verticale, en écartement de la cartouche en formation lors de la détection d'une vitesse de défilement des cahiers significative d'une accumulation de cahiers ou bourrage et en rapprochement de la cartouche jusqu'au ras des cahiers lors de la détection d'une vitesse de défilement correspondant à la vitesse d'avancement théorique des cahiers.

De préférence, les courroies sont montées sur un support et les moyens d'entraînement en translation des courroies extérieures sont constitués par des moyens d'actionnement pneumatiques ou hydrauliques tels que des vérins montés sur la tête d'empilage et reliés au support des courroies pour entraîner celui-ci en translation le long de la paroi intérieure, en écartement et en rapprochement des courroies extérieures de la cartouche en formation sur la table d'empilage.

Selon une autre forme de réalisation de l'invention, les moyens agencés pour effacer au moins partiellement du chemin d'amenée vertical les courroies extérieures et les ramener à leur position initiale sont constitués par des moyens d'entraînement en pivotement des courroies extérieures en écartement et en rapprochement de la paroi verticale intérieure. Ainsi, les courroies extérieures sont écartées par pivotement du chemin d'amenée vertical lors de la détection d'une vitesse significative d'un risque de bourrage ce qui libère le passage à une accumulation de cahiers puis sont ensuite ramenées à leur position initiale par rapprochement par pivotement.

La présente invention a également pour objet un dispositif de détection et d'évacuation automatique d'une accumulation de cahiers ou bourrage de cahiers destiné à un dispositif d'empilage de cahiers sous forme de cartouche, du type comportant une tête d'empilage à chemin d'amenée vertical d'une nappe de cahiers du haut vers le bas sur une table d'empilage horizontale, lesdits cahiers venant reposer sur la table d'empilage côte à côte de manière à former une cartouche de cahiers, le chemin d'amenée vertical des cahiers étant défini entre une première série de courroies d'entraînement définissant une paroi verticale intérieure et une seconde série de courroies d'entraînement extérieures s'étendant en regard de ladite paroi verticale intérieure jusqu'au ras de la partie supérieure des cahiers reposant sur la table d'empilage en cartouche, un dispositif de réglage manuel ou automatique étant, de préférence, prévu pour régler la hauteur des courroies extérieures et les amener au ras des cahiers de la cartouche en formation en fonction des dimensions des cahiers à empiler, caractérisé en ce qu'il comporte des moyens de mesure de la vitesse de défilement des cahiers dans le chemin d'amenée vertical du dispositif d'empilage, au moins des moyens de comparaison de cette vitesse mesurée par rapport à une valeur de vitesse correspondant à la vitesse d'avancement théorique de la nappe dans ledit dispositif d'empilage ainsi que des moyens agencés pour effacer au moins partiellement du chemin d'amenée vertical les courroies d'entraînement extérieures, lors de la détection d'une vitesse de défilement des cahiers significative d'un bourrage et ramener lesdites courroies à leur position initiale lors de la détection d'une vitesse de défilement correspondant à la vitesse d'avancement théorique des cahiers.

Un tel dispositif reprend l'ensemble des caractéristiques énoncées ci-dessus.

On décrira maintenant l'invention plus en détail en référence au dessin dans lequel :
la figure 1 représente une vue latérale partielle d'un dispositif d'empilage selon l'invention ;
les figures 2a, 2b, 2c, 2d, 2e et 2f représentent les différentes étapes de fonctionnement du dispositif de la figure 1 lors de l'apparition d'un bourrage.

Un dispositif d'empilage selon l'invention comporte une tête d'empilage E à chemin d'amenée vertical des cahiers C sur une table d'empilage horizontale T.

Le chemin d'amenée vertical des cahiers C est défini entre deux séries de courroies d'entraînement 1, 2 des cahiers C. Une première série de courroies 1 (représentées en pointillés) définit une paroi verticale intérieure dans la tête d'empilage E et une seconde série de courroies 2 (représentées en pointillés) est ménagée en regard de ladite paroi verticale intérieur vers l'extérieur de la tête d'empilage, les cahiers C étant guidés entre la paroi verticale intérieure et les courroies d'entraînement extérieures 2.

Ces courroies d'entraînement extérieures 2 sont montées sur un support et, plus précisément, lesdites courroies 2 sont tendues autour d'un châssis 3 s'étendant le long de la paroi verticale intérieure, les courroies 2 étant au moins guidées sur des galets de guidage 4 montés libres en rotation à l'extrémité inférieure du châssis 3.

Les cahiers C arrivent donc dans le chemin d'amenée vertical guidés vers la table d'empilage T du haut vers le bas entre les courroies intérieures 1 et les courroies extérieures 2 (figure 2a).

A la sortie dudit chemin, les cahiers C reposent avec leur dos sur la table d'empilage T les uns derrière les autres de manière à former une cartouche.

L'extrémité du châssis 3 portant les courroies extérieures 2 repose au-dessus de la cartouche de cahiers en formation au niveau du point d'empilage comme cela est visible à la figure 1 et les courroies 2 s'étendent le long de la paroi verticale intérieure jusqu'au ras de la partie supérieure des cahiers de telle sorte qu'elles sont en contact avec ladite partie supérieure des cahiers C juste après le point d'empilage et contribuent ainsi à la bonne mise en place des cahiers C sous forme de cartouche.

La hauteur du châssis 3 dans la tête d'empilage E est réglable par un dispositif de réglage manuel ou automatique en fonction des dimensions des cahiers C à empiler sur la table d'empilage T de manière à amener les courroies extérieures 2 au ras des cahiers de la cartouche en formation. Ce réglage est un réglage standard.

La tête d'empilage E comporte en outre un dispositif de détection et d'évacuation d'un bourrage de cahiers au niveau du point d'empilage.

Ce dispositif comporte des moyens de mesure de la vitesse de défilement de la nappe de cahiers C dans le chemin d'amenée verticale. Ces moyens de mesure sont ici constitués d'un capteur mécanique tel qu'une roue 5 portée par un bras 6 articulé sur le châssis 3 à l'aide d'un ressort 7 assurant toujours un contact de la roue 5 avec la nappe de cahiers défilant et associée à un détecteur inductif 8. La roue 5 libre en rotation est entraînée en rotation par le défilement des cahiers C, en conséquence lorsque le défilement des cahiers C est perturbé, la vitesse de rotation de la roue 5 indicatrice de la vitesse de défilement de la nappe est modifiée. La roue 5 est évidée de manière symétrique et le détecteur inductif émet un signal électrique dont la fréquence est proportionnelle à la vitesse de rotation de la roue 5 et donc de la vitesse de défilement des cahiers, la fréquence du signal électrique émis par le détecteur inductif 8 étant également modifiée lorsque cette vitesse de défilement change.

L'information concernant la vitesse de rotation de la roue 5 mesurée est ensuite envoyée vers des moyens de comparaison de ladite vitesse avec la vitesse de défilement théorique des cahiers.

Lorsqu'une vitesse de défilement des cahiers est détectée différente de la vitesse théorique elle révèle une accumulation de cahiers au point d'empilage ou bourrage B. En effet, lorsqu'un bourrage B survient, les cahiers C sont bloqués et s'accumulent les uns derrière les autres et le cahier C en contact avec les moyens de mesure de la vitesse n'avance plus. L'accumulation de cahiers C peut provoquer une surépaisseur incompatible avec le chemin défini entre les courroies intérieures 1 et les courroies extérieures 2 ce qui risque d'entraîner une détérioration et en particulier une sortie des courroies hors de leurs guides.

Aussi, dès que la vitesse de défilement est détectée comme révélant une accumulation de cahiers au point d'empilage P ou bourrage B par les moyens de comparaison (figure 2b), des moyens de commande associés sont mis en oeuvre pour actionner des moyens d'effacement au moins partiel du chemin d'amenée vertical des courroies extérieures. Ces moyens d'effacement sont dans l'exemple représenté constitués par des moyens d'entraînement en translation des courroies extérieures 2 en écartement de celles-ci par rapport à la table d'empilage T et à la cartouche en formation. C'est-à-dire que les moyens d'entraînement en translation écartent le châssis 3 portant les courroies 2 des cahiers reposant sur la table d'empilage T. Le châssis 3 présente au moins un bras 10 relié à un vérin pneumatique ou hydraulique 9 monté dans la tête d'empilage E.

Ainsi, le châssis 3 est entraîné en translation le long de la paroi verticale de la tête d'empilage E en écartement du point d'empilage P (selon la flèche A figure 2c) de telle sorte que les cahiers C bloqués sous forme d'un bourrage B échappent aux courroies extérieures 2 qui sont relevées (figure 2d) et lesdits cahiers C peuvent être entraînés par la table d'empilage T pour être évacués dudit point d'empilage P (figure 2e).

Une fois que la vitesse de défilement est de nouveau détectée conforme à la vitesse de défilement théorique ou ayant atteint un seuil prédéterminé se rapprochant de la vitesse de défilement théorique, on déclenche de nouveau l'entraînement en translation du châssis 3 pour ramener celui-ci à sa position de fonctionnement c'est-à-dire en rapprochement du point d'empilage P (selon la flèche A' de la figure 2e) de sorte que les courroies 2 viennent en contact avec la partie supérieure des cahiers C juste après le point d'empilage contribuant ainsi à un bon empilement.

Un opérateur peut alors enlever les cahiers C du bourrage qui se trouvent dans la cartouche (figure 2f).

L'invention offre donc un dispositif d'empilage pourvu d'un dispositif de détection et d'évacuation d'un bourrage de cahiers de manière simple, rapide et efficace.

## Revendications

1. Dispositif d'empilage de cahiers (C) sous forme de cartouche, du type comportant une tête d'empilage (E) à chemin d'amenée vertical d'une nappe de cahiers (C) du haut vers le bas sur une table d'empilage horizontale (T), lesdits cahiers (C) venant reposer sur la table d'empilage (T) côte à côte de manière à former une cartouche de cahiers (C), le chemin d'amenée vertical des cahiers (C) étant défini entre une première série de courroies d'entraînement (1) définissant une paroi verticale intérieure et une seconde série de courroies d'entraînement extérieures (2) s'étendant en regard de ladite paroi verticale intérieure jusqu'au ras de la partie supérieure des cahiers reposant sur la table d'empilage en cartouche au point d'empilage, un dispositif de réglage manuel ou automatique étant, de préférence, prévu pour régler la hauteur des courroies extérieures (2) et les amener au ras des cahiers (C) de la cartouche en formation en fonction des dimensions des cahiers (C) à empiler,
**caractérisé en ce qu'**il comporte un dispositif de détection et d'évacuation d'une accumulation de cahiers ou bourrage de cahiers comportant des moyens de mesuré de la vitesse de défilement des cahiers (C) dans le chemin d'amenée vertical, au moins des moyens de comparaison de cette vitesse mesurée par rapport à une valeur de vitesse correspondant à la vitesse d'avancement théorique des cahiers dans le dispositif d'empilage, ainsi que des moyens agencés pour effacer au moins partiellement du chemin d'amenée vertical les courroies d'entraînement extérieures (2), lors de la détection d'une vitesse de défilement des cahiers significative d'un bourrage et pour ramener lesdites courroies à leur position initiale lors de la détection d'une vitesse de défilement correspondant à la vitesse d'avancement théorique de la nappe de cahiers.

2. Dispositif selon la revendication 1,
**caractérisé en ce que** les moyens de mesure de la vitesse de défilement des cahiers (c) dans le chemin d'amenée vertical sont constitués par un capteur mécanique associé à un détecteur inductif (8).

3. Dispositif selon la revendication 2,
**caractérisé en ce que** le capteur mécanique est une roue (5) montée libre en rotation et maintenue en contact avec les cahiers (C) défilant dans le chemin d'amenée vertical et dont on mesure la vitesse de rotation pour mesurer la vitesse de défilement des cahiers (C).

4. Dispositif selon la revendication 3,
**caractérisé en ce que** la roue (5) est une roue évidée symétriquement, le détecteur inductif (8) émettant un signal électrique dont la fréquence est proportionnelle à la vitesse de rotation de la roue (5), cette information concernant la mesure de la vitesse étant ensuite envoyée vers une unité logique comportant les moyens de comparaison qui traitent ladite information en comparant la vitesse détectée à une vitesse théorique de défilement des cahiers dans la tête d'empilage.

5. Dispositif selon l'une des revendications 1 à 4,
**caractérisé en ce que** les courroies d'entraînement extérieures (2) sont montées sur un support, de préférence lesdites courroies (2) étant tendues autour d'un châssis (3) s'étendant le long de la paroi verticale intérieure, les courroies (2) étant au moins guidées sur des galets de guidage (4) montés libres en rotation à l'extrémité inférieure du châssis (3).

6. Dispositif selon l'une des revendications 1 à 5,
**caractérisé en ce que** les moyens agencés pour effacer les courroies extérieures (2) au moins partiellement du chemin d'amenée vertical et les ramener à leur position initiale sont constitués par des moyens d'entraînement en translation (9,10) desdites courroies d'entraînement extérieures (2), le long de la paroi verticale, en écartement de la cartouche en formation lors de la détection d'une vitesse de défilement des cahiers (C) significative d'un bourrage (B) et en rapprochement de la cartouche jusqu'au ras des cahiers (C) lors de la détection d'une vitesse de défilement correspondant à la vitesse d'avancement théorique de la nappe de cahiers (C).

7. Dispositif selon la revendication 6,
**caractérisé en ce que** les moyens d'entraînement en translation des courroies extérieures (2) sont constitués par des moyens d'actionnement pneumatiques ou hydrauliques tels que des vérins reliés au support des courroies extérieures (2) pour entraîner ledit support en translation le long de la paroi verticale intérieure.

8. Dispositif selon la revendication 7,
**caractérisé en ce que** le châssis (3) portant les courroies extérieures (2) présente au moins un bras (10) relié à un vérin pneumatique ou hydraulique (9) monté dans la tête d'empilage.

9. Dispositif selon l'une des revendications 1 à 5,
**caractérisé en ce que** les moyens agencés pour effacer au moins partiellement du chemin d'amenée vertical les courroies extérieures (2) et les ramener à leur position initiale sont constitués par des moyens d'entraînement en pivotement desdites courroies extérieures (2) en écartement et en rapprochement de la paroi verticale intérieure.

10. Dispositif selon l'une des revendications 1 à 9,
**caractérisé en ce qu'**il comporte une unité logique comportant des moyens de lecture des informations reçues des moyens de mesure de la vitesse (5, 8), une mémoire dans laquelle est stockée au moins la vitesse théorique d'avancement des cahiers, les moyens de comparaison ainsi que des moyens de commande des moyens agencés pour effacer les courroies extérieures.

11. Dispositif de détection et d'évacuation automatique d'une accumulation de cahiers ou bourrage de cahiers destiné à un dispositif d'empilage de cahiers (C) sous forme de cartouche, du type comportant une tête d'empilage (E) à chemin d'amenée vertical d'une nappe de cahiers (C) du haut vers le bas sur une table d'empilage horizontale (T), lesdits cahiers (C) venant reposer sur la table d'empilage (T) côte à côte de manière à former une cartouche de cahiers (C), le chemin d'amenée vertical des cahiers (C) étant défini entre une première série de courroies d'entraînement (1) définissant une paroi verticale intérieure et une seconde série de courroies d'entraînement extérieures (2) s'étendant en regard de ladite paroi verticale intérieure jusqu'au ras de la partie supérieure des cahiers reposant sur la table d'empilage en cartouche au point d'empilage, un dispositif de réglage manuel ou automatique étant, de préférence, prévu pour régler la hauteur des courroies extérieures (2) et les amener au ras des cahiers (C) de la cartouche en formation en fonction des dimensions des cahiers (C) à empiler,
**caractérisé en ce qu'**il comporte des moyens de mesure de la vitesse de défilement des cahiers (C) dans le chemin d'amenée vertical du dispositif d'empilage, au moins des moyens de comparaison de cette vitesse mesurée par rapport à une valeur de vitesse correspondant à la vitesse d'avancement théorique de la nappe dans ledit dispositif d'empilage ainsi que des moyens agencés pour effacer au moins partiellement du chemin d'amenée vertical les courroies d'entraînement extérieures (2), lors de la détection d'une vitesse de défilement des cahiers (C) significative d'un bourrage (B) et ramener lesdites courroies (2) à leur position initiale lors de la détection d'une vitesse de défilement correspondant à la vitesse d'avancement théorique de la nappe de cahiers (C).

## Patentansprüche

1. Vorrichtung zum Stapeln von Heften (C) in Gebindeform, von der Art umfassend einen Stapelkopf (E) mit einer senkrechten Bahn zum Zuführen einer Heftbahn (C) von oben nach unten auf einen waagerechten Stapeltisch (T), wobei die Hafte (C) auf dem Stapeltisch (T) so nebeneinander zu liegen kommen, dass sie ein Gebinde von Heften (C) bilden, wobei die senkrechte Bahn zum Zuführen der Hefte (C) zwischen einer ersten Reihe von Treibriemen (1), die eine senkrechte Innenwand bilden, und einer zweiten Reihe von äußeren Treibriemen (2) gebildet ist, die sich gegenüber der genannten senkrechten Innenwand bis dicht an den oberen Teil der Hefte erstrecken, die am Stapelpunkt gebindeförmig auf dem Stapeltisch angeordnet sind, wobei vorzugsweise eine Vorrichtung zum manuellen oder automatischen Einstelen der Höhe der äußeren Riemen (2) vorgesehen ist, um sie entsprechend den Abmessungen der zu stapelnden Hefte (C) dicht an die Hefte des sich bildenden Gebindes (C) zu bringen,
**dadurch gekennzeichnet, dass**
sie eine Vorrichtung zum Erfassen und Abführen einer Heftansammlung oder eines Heftstaus, die Mittel zum Messen der Ablaufgeschwindigkeit der Hefte (C) auf der senkrechten Zuführbahn, mindestens Mittel zum Vergleichen dieser gemessenen Geschwindigkeit mit einem Geschwindigkeitswert, welcher der theoretischen Vorlaufgeschwindigkeit der Hefte in der Stapelvorrichtung entspricht, sowie Mittel umfaßt, die angeordnet sind, um die äußeren Treibriemen (2) wenigstens teilweise aus der senkrechten Zuführbahn zu nehmen, wenn eine Heftablaufgeschwindigkeit erfasst wird, die einen Stau erkennen lässt, und um die Riemen in ihre Ursprungsstellung zurückzubringen, wenn eine Ablaufgeschwindigkeit erfasst wird, die der theoretischen Vorlaufgeschwindigkeit der Heftbahn entspricht, umfasst.

2. Vorrichtung nach Anspruch 1, **dadurch gekennzeichnet, dass** die Mattel zum Messen der Ablaufgeschwindigkeit der Hefte (C) auf der senkrechten Zuführbahn aus einem mechanischen Sensor bestehen, der mit einem induktiven Detektor (8) vertunden ist.

3. Vorrichtung nach Anspruch 2, **dadurch gekennzeichnet, dass** der mechanische Sensor ein Rad (5) ist, das frei laufend angebracht ist und mit den Heften (C) in Kontakt gehalten ist, die auf der senkrechten Zuführbahn ablaufen, und dessen Drehgeschwindigkeit gemessen wird, um die Ablaufgeschwindigkeit der Hefte (C) zu messen.

4. Vorrichtung nach Anspruch 3, **dadurch gekennzeichnet, dass** das Rad (5) ein symmetrisch ausgehöhltes Rad ist, wobei der induktive Detektor (8) ein elektrisches Signal sendet, dessen Frequenz zu der Drehgeschwindigkeit des Rades (5) proportional ist, wobei diese Information bezüglich der Geschwindigkeitsmessung anschließend einer logischen Einheit zugeführt wird, die Vergleichsmittel umfasst, welche die Information verarbeiten, indem sie die erfasste Geschwindigkeit mit einer theoretischen Ablaufgeschwidigkeit der Hefte in dem Stapelkopf vergleichen.

5. Vorrichtung nach einem der Ansprüche 1 bis 4, **dadurch gekennzeichnet, dass** die äußeren Treibriemen (2) auf einem Träger angebracht sind, wobei die Riemen (2) bevorzugt um ein Gestell (3) gespannt sind, das sich an der senkrechten innenwand entlang erstreckt, wobei die Riemen (2) mindestens auf Lenkrollen (4) geführt werden, die frei laufend an dem unteren Ende des Gestells (3) angebracht sind.

6. Vorrichtung nach einem der Ansprüche 1 bis 5, **dadurch gekennzeichnet, dass** die Mittel, die angeordnet sind, um die äußeren Riemen (2) mindestens teilweise aus der senkrechten Zuführbahn zu nehmen und sie in ihre Ursprungsstellung zurückzubringen, aus Mitteln (9, 10) bestehen für eine Translationsbewegung der äußeren Treibriemen (2) an der senkrechten Wand entlang, und zwar sich von dem Gebinde, das gebildet wird, entfernend, wenn eine Ablaufgeschwindigkeit der Hefte (C) erfasst wird, die einen Stau (B) erkennen lässt, und sich dem Gebinde nnähernd, wenn eine Ablaufgeschwindigkeit erfasst wird, die der theoretischen Vorlaufgeschwindigkeit der Heftbahn (C) entspricht.

7. Vorrichtung nach Anspruch 6, **dadurch gekennzeichnet, dass** die Mittel für eine Translationsbewegung der äußeren Riemen (2) aus Mitteln zur pneumatischen oder hydraulischen Betätigung besteben, beispielsweise Zylindern, die mit dem Träger der äußeren Riemen (2) verbunden sind, um den Träger in einer Translationsbewegung an der unteren senkrechten Wand entlang mitzunehmen.

8. Vorrichtung nach Anspruch 7, **dadurch gekennzeichnet, dass** das Gestell (3), das die äußeren Riemen (2) trägt, mindestens einen Arm (10) aufweist, der mit einem Druckluft- oder Hydraulikzylinder (9) verbunden ist, der in dem Stapelkopf angebracht ist.

9. Vorrichtung nach einem der Ansprüche 1 bis 5, **dadurch gekennzeichnet, dass** die Mittel, die angeordnet sind, um die äußeren Riemen (2) mindestens teilweise aus der senkrechten Zuführbahn zu nehmen und sie in ihre Ursprungsstellung zurückzubringen, aus Mitteln zu der sich von der unteren senkrechten Wand entfernenden und sich dieser nähernden verschwenkenden Mitnahme der äußeren Riemen (2) bestehen.

10. Vorrichtung nach einem der Ansprüche 1 bis 9, **dadurch gekennzeichnet, dass** sie eine logische Einheit umfasst, die Mittel zum Lesen der Informationen, die von den Mitteln zum Messen der Geschwindigkeit (5,8) empfangen werden, einen Speicher, in dem mindestens die theoretische Vorlaufgeschwindigkeit der Hefte gespeichert ist, die Vergleichsmittel sowie Mittel zum Steuern der Mittel, die angeordnet sind, um die Außenriemen zu entnehmen, umfasst.

11. Automatische Vorrichtung zum Erfassen und Abführen einer Heftansammlung oder eines Heftstaus für eine Vorrichtung zum Stapeln von Heften (C) in Gebindeform, von der Art umfassend einen Stapelkopf(E) mit einer senkrechten Bahn zum Zuführen einer Bahn von Heften (C) von oben nach unten auf einen waagerechten Stapeltisch (T), wobei die Hefte (C) auf dem Stapeltisch (T) nebeneinander angeordnct werden, um ein Gebinde aus Heften (C) zu bilden, wobei die senkrechte Bahn zum Zuführen der Hefte (C) zwischen einer ersten Reihe von Treibriemen (1), die eine senkrechte Innenwand bilden, und einer zweiten Reihe von äußeren Treibriemen (2), die sich gegenüber der senkrechten Innenwand bis dicht an den oberen Teil der Hefte erstrecken, die am Stapelpunkt gebindeförmig auf dem Stapeltisch aufliegen, gebildet ist, wobei eine Vorrichtung zum manuellen oder automatischen Einstellen bevorzugt bereitgestellt ist, um die Höhe der äußeren Riemen (2) einzustellen und sie entsprechend den Abmessungen der zu stapelnden Hefte (C) dicht an die Hefte (C) des Gebindes, das gebildet wird, zu bringen, **dadurch gekennzeichnet, dass** sie Mittel zum Messen der Ablaufgeschwindigkeit der Hefte (C) auf der senkrechten Zuführbahn der Stapelvonichtung, mindestens Mittel zum Vergleichen dieser gemessenen Geschwindigkeit mit einem Geschwindigkeitswert, welcher der theoretischen Vorlaufgeschwindigkeit der Heftbahn in der Stapelvorrichtung entspricht, sowie Mittel, die angeordnet sind, um die äußeren Treibriemen (2) mindestens teilweise aus der senkrechten Zuführbahn zu nehmen, wenn eine Ablaufgeschwindigkeit der Hefte (C) erfasst wird, die einen Stau (B) erkennen lässt, und um die Riemen in ihre Ursprungsstellung zurückzubringen, wenn eine Ablaufgeschwindigkeit etiasst wird, die der theoretischen Vorlaulgeschwindigkeit der Aurlage von Heften (C) entspricht, umfasst.

## Claims

1. Device for stacking books (B) in the form of a bundle, of the type comprising a stacking head (S) having a path for vertically feeding an array of books (B) from above to below onto a horizontal stacking table (T), the said books (B) coming to rest on the stacking table (T) side by side so as to form a bundle of books (B), the path for vertical feeding of the books (B) being defined between a first series of drive belts (1) defining an interior vertical wall and a second series of exterior drive belts (2) extending facing the said interior vertical wall until level with the upper part of the books resting on the stacking table as a bundle at the stacking point, a manual or automatic control device being, preferably, provided to control 'the height of the exterior belts (2) and bring them level with the books (B) of the bundle being formed depending on the dimensions of the books (B) to be stacked,
**characterised in that** it comprises a device for detection and removal of an accumulation of books or jam of books comprising means for determining the running speed of the books (B) in the vertical feed path, at least means for comparison of this determined speed with respect to a speed value corresponding to the theoretical forward speed of the books in the stacking device, as well as means equipped to move the exterior drive belts (2) at least partially aside from the vertical feed path when a running speed of the books indicative of a jam is detected and to bring the said belts back into their initial position when a running speed corresponding to the theoretical forward speed of the array of books is detected.

2. Device according to Claim 1,
**characterised in that** the means for determining the running speed of the books (B) in the vertical feed path consist of a mechanical sensor associated with an inductive detector (8).

3. Device according to Claim 2,
**characterised in that** the mechanical sensor is a wheel (5) mounted such that it is able to rotate freely and kept in contact with the books (B) running in the vertical feed path, the speed of rotation of which wheel is determined to determine the running speed of the books (B).

4. Device according to Claim 3,
**characterised in that** the wheel (5) is a symmetrically recessed wheel, the inductive detector (8) emitting an electrical signal, the frequency of which is proportional to the speed of rotation of the wheel (5), this information relating to the determination of the speed then being transmitted to a logic unit comprising comparison means which process the said information by comparing the detected speed with a theoretical running speed of the books in the stacking head.

5. Device according to one of Claims 1 to 4,
**characterised in that** the exterior drive belts (2) are mounted on a support, the said belts (2) preferably being taut around a chassis (3) extending along the interior vertical wall, the belts (2) being at least guided on guide rollers (4) mounted such that they can rotate freely at the bottom end of the chassis (3).

6. Device according to one of Claims 1 to 5,
**characterised in that** the means equipped to move the exterior belts (2) at least partially aside from the vertical feed path and to bring them back into their initial position consist of means for driving the said exterior drive belts (2) in translational movement (9, 10), along the vertical wall, some distance away from the bundle being formed when a running speed of the books (B) indicative of a jam (J) is detected and closer to the bundle until level with the books (B) when a running speed corresponding to the theoretical forward speed of the array of books (B) is detected.

7. Device according to Claim 6,
**characterised in that** the means for driving the exterior belts (2) in translational movement consist of pneumatic or hydraulic actuating means, such as rams connected to the support for the exterior belts (2) to drive the said support in translational movement along the interior vertical wall.

8. Device according to Claim 7,
**characterised in that** the chassis (3) supporting the exterior belts (2) has at least one arm (10) connected to a pneumatic or hydraulic ram (9) mounted in the stacking head.

9. Device according to one of Claims 1 to 5,
**characterised in that** the means equipped to move the exterior belts (2) at least partially aside from the vertical feed path and to bring them back into their initial position consist of driving means for pivoting the said exterior belts (2) away from and closer to the interior vertical wall.

10. Device according to one of Claims 1 to 9,
**characterised in that** it comprises a logic unit comprising means for reading data received from the means for determining the speed (5, 8), a memory in which at least the theoretical forward speed of the books is stored, comparison means and control means for the means equipped to move the exterior belts aside.

11. Device for the detection and automatic removal of an accumulation of books or jam of books intended for a device for stacking books (B) in the form of a bundle, of the type comprising a stacking head (S) having a path for vertically feeding an array of books (B) from top to bottom onto a horizontal stacking table (T), the said books (B) coming to rest on the stacking table (T) side by side so as to form a bundle of books (B), the path for vertical feeding of the books (B) being defined between a first series of drive belts (1) defining an interior vertical wall and a second series of exterior drive belts (2) extending facing the said interior vertical wall until level with the upper part of the books resting on the stacking table as a bundle at the stacking point, a manual or automatic control device being, preferably, provided to control the height of the exterior belts (2) arid bring them level with the books (B) of the bundle being formed depending on the dimensions of the books (B) to be stacked,
**characterised in that** it comprises means for determining the running speed of the books (B) in the vertical feed path of the stacking device, at least means for comparison of this determined speed with respect to a speed value corresponding to the theoretical forward speed of the array in the said stacking device, as well as means equipped to move the exterior drive belts (2) at least partially aside from the vertical feed path when a running speed of the books (B) indicative of a jam (J) is detected and to bring the said belts back into their initial position when a running speed corresponding to the theoretical forward speed of the array of books (B) is detected.
